# EUROPÄISCHE PATENTSCHRIFT

(11) **EP 0 529 038 B1**
(45) Veröffentlichungstag und Bekanntmachung des Hinweises auf die Patenterteilung: **14.12.1994**
(21) Anmeldenummer: 92906442.6
(22) Anmeldetag: 16.03.1992
(51) Int. Cl.: A63B 23/16

(54) **ELASTISCHE ZUGVORRICHTUNG ZUM BEWEGUNGSTRAINING EINES FINGERS**
ELASTIC TRACTION DEVICE FOR TRAINING FINGER MOVEMENT
DISPOSITIF DE TRACTION ELASTIQUE POUR LA REEDUCATION D'UN DOIGT

(30) Priorität: 14.03.1991 DE 4108231
(43) Veröffentlichungstag der Anmeldung: 03.03.1993
(73) Patentinhaber: MÜLLER, Martin, D-88433 Schemmerhofen (DE)
(72) Erfinder: MÜLLER, Martin, D-88433 Schemmerhofen (DE)
(74) Vertreter: Patentanwälte Eisele, Otten & Roth
(86) Internationale Anmeldenummer: DE9200223
(87) Internationale Veröffentlichungsnummer: WO9216264

(56) Entgegenhaltungen:
- US-A- 4 644 938
- US-A- 4 949 711

## Beschreibung

Die Erfindung betrifft eine elastische Zugvorrichtung mit einer an einem Fingerglied anbringbaren Zugschnur zum Bewegungstraining dieses Fingers nach dem Gattungsbegriff des Patentanspruchs 1.

Ein solches Bewegungstraining ist erforderlich nach Verletzungen oder Infektionen an Sehnen, die eine dosierte Bewegungstherapie ohne jeweilige Sehnenbelastung erforderlich machen. Insbesondere nach Operationen, in deren Verlauf eine durch Unfall oder entzündliche Erkrankung gerissene oder durchtrennte Sehne wieder zusammengefügt wurde, ist eine frühzeitige Mobilisierung eminent wichtig. Galt die Operation beispielsweise der Strecksehne eines Fingers, so kommt es für die Wiedererlangung der vollen Funktionsfähigkeit darauf an, die nach der Operation gefürchteten Verwachsungen und Verklebungen weitgehend zu verhindern. Außerdem werden während der Heilungsphase durch die Bewegungstherapie die elastischen Fasern im Narbengebiet ausgerichtet. Zusätzlich werden durch die Bewegung des Fingers unter dieser Belastung der Antagonit (Beugemuskel) gestärkt und die benachbarten Gelenke vor Gelenkkapselschrumpfungen geschützt. Zur Verhinderung von Ausweichbewegungen wird während dieser Behandlungszeit das Handgelenk durch einen Gipsverband fixiert.

Eine Zugvorrichtung der einleitend bezeichneten Gattung ist zum Beispiel aus der US-A 4,949,711 bekannt. Sie zeigt einen Schienenverband aus einem warmhärtenden Werkstoff, welcher das Handgelenk fixiert, und einen sich über die Fingerknöchel erstreckenden Drahtbügel, dessen Enden in den Werkstoff eingebettet und dadurch an dem Verband befestigt sind. An jeweils einer den betreffenden Finger umfassenden Bandschlinge ist ein Zugstrang befestigt, der über eine an dem Bügel gelagerte Umlenkrolle geführt und mit einer Zugfeder verbunden ist, deren anderes Ende mittels einer Klettverbindung in der Nähe des Handgelenks an dem Schienenverband verankert ist.

Ein Mangel dieser bekannten Zugvorrichtung besteht allerdings darin, daß sie keine Möglichkeit zum Bewegungstraining des Daumes der betreffenden Hand bietet, der sich von der Handfläche aus in seitlicher Richtung bewegt.

Der Erfindung liegt die Aufgabe zugrunde, eine Zugvorrichtung zu schaffen, die für ein Daumentraining geeignet ist.

Dazu wird erfindungsgemäß vorgeschlagen, daß die Umlenkrolle an einer an einem Schienenverband zu verankernden flachen Basis in deren Endbereich angebracht und mit zur Basisfläche etwa senkrechter Achse gelagert ist. Dadurch erhält die Zugschnur die in diesem Falle gewünschte seitliche Richtung. Als Basis eignet sich zum Beispiel ein U-förmig gebogener Draht mit zwei langen, im wesentlichen parallelen Schenkeln, die zur besseren Verankerung in Gips oder Kunststoff geriffelt sein können. Auch übliche leiterförmige Gipsverbandsschienen können als Basis verwendet werden. Sie enthalten häufig ebenfalls einen U-förmigen Draht, dessen Schenkel durch Quersprossen miteinander verbunden sind. Die Umlenkrolle kann auf einem seitlich schwenkbaren, verrastbaren Hebel gelagert sein, um die Seilspannung zu ändern.

Außer einem einfachen Gummistrang kommen weitere elastische Stränge als Kraftspeicher in Betracht. Da sind zunächst die geflochtenen oder verdrillten Schnüre, die wenigstens zum Teil aus elastischen Fasern oder Adern aus Gummi oder Kunststoff bestehen. Zweckmäßig ist ferner eine Zugfeder (Wendelfeder), die vorzugsweise von einer schlauchförmigen Schutzhülle umgeben ist. Andererseits kann auch eine nicht dehnbare Zugschnur in Verbindung mit einem rotierenden Kraftspeicher vorgesehen sein. Die Schnur ist auf einer Spule aufgewickelt und die Spule steht mit einer achsgleichen Spiralfeder in Verbindung oder wird von einer Torsionsfeder angetrieben.

Zweckmäßig ist es, wenn der Kraftspeicher und/oder die Umlenkvorrichtung auf einem Tragelement angebracht sind und mit diesem eine an der Basis leicht zu befestigende selbständige Baueinheit bilden. Derartige Einheiten können in großer Menge einfach hergestellt werden und ein weiterer Vorteil besteht darin, daß sie nach Fertigstellung des Gipsverbandes auf das herausragende Ende der Basis aufgesetzt werden können, ohne zuvor verschmutzt worden zu sein. Zwei bei den Ausführungsbeispielen beschriebene Baueinheiten zeichnen sich überdies dadurch aus, daß das Tragelement sowohl eine Umlenkrolle für den Daumen als auch eine solche für einen der übrigen Finger aufweist. Diese Umlenkrollen können wahlweise zum Einsatz gebracht werden, je nach dem, wie man die Baueinheit auf die Basis aufsetzt. Außerdem können mehrere Rollen für mehrere Finger vorgesehen sein.

Ein weiteres vorteilhaftes Merkmal der Erfindung besteht darin, daß an dem Tragelement eine Klemmvorrichtung für einen elastischen Strang angeordnet ist. Damit kann die Länge des Stranges anfänglich auf den betreffenden Finger eingestellt werden und außerdem läßt sich die benötigte Zugkraft einfach und stufenlos verändern.

Eine weitere Verbesserung einer solchen Zugvorrichtung besteht darin, daß am Ende der Zugschnur ein fingernagelförmiges Haftelement angebracht ist, das großflächig auf den Fingernagel des zu bewegenden Fingers aufgeklebt werden kann.

Ausführungsbeispiele der Erfindung werden nachfolgend anhand der Zeichnung erläutert. Im einzelnen zeigt
- Fig. 1: die Draufsicht einer Zugvorrichtung, die als Bestandteil einer Gipsverbandschiene konzipiert und für einen der vier nebeneinanderliegender Finger einer Hand vorgesehen ist,
- Fig. 2: die Draufsicht einer weiteren Zugvorrichtung mit der Möglichkeit der Anpassung an alle Finger,
- Fig. 3: einen schematischen Längsschnitt eines Federspeichers,
- Fig. 4: die Draufsicht einer dritten Zugvorrichtung,
- Fig. 5: die Seitenansicht des Tragelements der Zugvorrichtung nach Fig. 4,
- Fig. 6: die Draufsicht einer vierten Zugvorrichtung,
- Fig. 7: die Seitenansicht der Zugvorrichtung nach Fig. 6 und
- Fig. 8: die Seitenansicht des Endabschnitts eines der Holme der Basis.

Fig. 1 zeigt eine übliche Schiene, wie sie als Armierung eines Gipsverbandes zum Ruhigstellen beispielsweise eines Handgelenks verwendet wird. Sie besteht aus einem U-förmig gebogenen Draht mit einem Steg 1a (auch Fig. 4), zwei die Schenkel bildenden Holmen 1 und mit Quersprossen 2, die ebenfalls aus Draht gebogen und mit den Holmen 1 verbunden, z. B. verlötet sind. Der Steg 1a dient als Lagerbolzen für eine Umlenkrolle 3, deren Axialbewegung durch zwei Distanzröllchen 4 verhindert wird. Die vorletzte Quersprosse 5 ist verstärkt und dient als Lager für eine weitere Umlenkrolle 6. Eine Gummischnur 7 ist mit einem Ende an dem einen Distanzröllchen 4 befestigt, über die Umlenkrolle 6 und dann wieder zurück über die Umlenkrolle 3 geführt und mit dem anderen Ende an einem Haftplättchen 8 angebunden. Die Anbindestelle ist durch einen Wulst 9 verdickt, von dem aus die Dicke des Haftplättchens zu den Rändern hin ständig abnimmt. Es besteht vorzugsweise aus einem biegsamen Kunststoff und weist an seiner ebenen Unterseite eine Klebefolie auf.

Die dargestellte Endpartie dieser Gipsschiene ist so eingebaut, daß sie aus der Gipsoberfläche hervortritt und etwa in der Handinnenfläche liegt. Das Haftplättchen 8 wird nach Abziehen der Schutzfolie auf den Fingernagel des Fingers mit der operierten Strecksehne, z. B. des Zeigefingers, geklebt und zwar so, daß der Wulst 9 an der Fingerkuppe liegt. Die Gummischnur wird nun durch Verkürzen so weit gespannt, daß eine sanfte Zugspannung an dem Haftplättchen und der Fingerkuppe wirkt. Durch die verhältnismäßig große Länge der Gummischnur infolge der Umlenkung ändert sich die Zugspannung beim Bewegen des Fingers nur wenig. Die Gummischnur könnte, um diesen Effekt zu verstärken, auch mehrfach über diese oder weitere Umlenkrollen geführt werden. Dabei liegt die Bedeutung der Umlenkrolle 3 darin, dem fingerseitigen Ende der Gummischnur die für den betreffenden Finger zweckmäßige Richtung zu geben.

Die Zugvorrichtung nach Fig. 2 weist zwei Querstege 10 und 11 auf, die beispielsweise aus Kunststoff bestehen und auf die Endpartie einer Gipsschiene aufgeklipst sind. Der Quersteg 10 dient als Lager für einen Hebel 12 und eine größere Rolle 13, wobei die gemeinsame Lagerachse etwa senkrecht zur Flächenerstreckung der Gipsschiene steht. Am vorderen Ende des Hebels 12 ist eine Umlenkrolle 14 mit zur Rolle 13 paralleler Achse gelagert. Das andere Ende des Hebels 12 weist einen Noppen 15 auf, der in eine von mehreren Vertiefungen 16 des Quersteges 11 eingerastet ist. Zwei an dem Quersteg 10 angeformte Befestigungsösen 17 dienen zur Fixierung des einen Endes einer auch hier mit 7 bezeichneten Gummischnur, die zunächst um die Rolle 13 und anschließend um die Umlenkrolle 14 gelegt und mit dem anderen Ende an der Kuppe des Daumens befestigt ist.

Die gegenüber dem Beispiel nach Fig. 1 um 90° geänderte Achsorientierung der Umlenkrolle 14 gibt der abgehenden Gummischnur die in diesem Fall gewünschte seitliche Richtung. Durch Verändern der Winkelstellung des Hebels 12 und Einrasten in eine andere Vertiefung 16 kann die Spannung der Gummischnur 7 leicht variiert werden. Bei Verwendung an der anderen Hand wird die Gummischnur an der anderen Befestigungsöse 17 befestigt und spiegelbildlich über die Rollen geführt. Fertigt man den Hebel 12 aus einem verhältnismäßig weichen Blech, so kann durch Tordieren des Hebelendes die Achsorientierung der Umlenkrolle 14 stufenlos verändert und diese beispielsweise auch in eine Schräglage gebracht werden.

Fig. 3 zeigt als weiteres Beispiel eines Kraftspeichers eine durch eine Spiralfeder 18 angetriebene Spule 19. Die Spule ist in diesem Fall mit einer nicht dehnbaren Schnur 20 bewickelt. Wenn diese aus dem die Spule und die Feder umgebenden Gehäuse 21 herausgezogen wird, spannt sich die Feder. Durch Herausziehen einer größeren oder kleineren Schnurlänge läßt sich somit die Zugspannung feinstufig verändern. Ein derartiger Kraftspeicher ist als Einzelkomponente für derartige Zugvorrichtungen verwendbar und hat gegenüber einer Zugfeder den Vorteil geringerer Abmessungen.

In dem Beispiel nach den Figuren 4 und 5 sind wesentliche Teile der Zugvorrichtung zu einer Baueinheit vereinigt, die auf eine Gipsverbandschiene mit bestimmtem Sprossenabstand, jedoch beliebiger Breite in der gezeigten und in entgegengesetzter Längsorientierung aufgesteckt werden kann. Es ist ein im wesentlichen rechteckiges Tragblech 22 vorgesehen, an dessen Längsrändern je zwei Doppelzungen ausgeklinkt sind. Jede Doppelzunge besteht aus zwei einander zugewendeten Zungen 23 und 24. Das Tragblech 22 wird auf die Endpartie der Gipsschiene aufgelegt, so daß die Quersprossen 25 in die Schlitze zwischen den paarig einander gegenüberstehenden Zungen fallen. Durch Verschieben des Tragblechs 22 nach vorn ergreifen dann die vier Zungen 24 die Quersprossen und halten das Tragblech fest. Je nach Bedarf kann das Tragblech in Längsrichtung der Schiene weiter vorn oder weiter hinten angesetzt werden.

Am hinteren Ende ist auf dem Tragblech 22 eine Umlenkrolle 26 mit zur Blechebene senkrechter Achse gelagert. Der vordere Rand ist hochgekantet und in der Mitte ausgeschnitten, so daß die restlichen Partien des umgekanteten Randes einen Lagerstift einer Umlenkrolle 27 umgreifen und festhalten. Schließlich sind an zwei diametral gegenüberliegenden Ecken des Tragblechs 22 Befestigungsdorne 28 für die Gummischnur 7 angeformt.

Im Beispiel ist das Tragblech so auf die Gipsschiene aufgesetzt, daß die Umlenkrolle 27, deren Achse parallel zur Fläche verläuft, sich vorne befindet, wie es die Schnurführung z. B. für den Mittelfinger verlangt. Soll die Gummischnur an den Daumen geführt werden, so wird das Tragblech 22 umgekehrt aufgesetzt, so daß die vier Zungen 23 dann ebenfalls in Zugrichtung unter die Quersprossen 25 greifen. In diesem Fall wird die Gummischnur 7 an dem anderen Befestigungsdorn 28 festgemacht, über die Umlenkrolle 27 und vor dem Daumen an der gewünschten Seite über die Umlenkrolle 26 geführt. Dies ist strichpunktiert angedeutet.

Bei der Zugvorrichtung nach den Figuren 6 bis 8 ist als Basis ein einfacher U-förmig gebogener Draht verwendet, dessen Holme 30 im stegnahen Bereich in Wellen 31 gelegt sind. Dadurch ergibt sich eine bessere Haftung im Gipsverbandkörper. Diese Basis wird so eingebunden, daß die Holmenden zur Handfläche hin überstehen. Wie Fig. 8 zeigt sind an den Endabschnitten je zwei Querprägungen 32 angebracht. Das auch in diesem Beispiel rechteckige Tragblech hat an den Längsrändern je vier rechtwinklige Einschnitte, wodurch je fünf Lappen abgetrennt werden, die zu rinnenförmigen Krallen verformt sind. Die oberen Krallen 34 sind nach oben und die dazwischenliegenden unteren Krallen 35 nach unten ausgewölbt. Auf diese Weise läßt sich das Tragblech 33 in Längsrichtung auf die Holme 30 aufschieben, wobei die Krallen 34 und 35 sich eng um die Holme schmiegen. Die Querprägungen 32 kommen mit ihrer erhabenen Seite in die Lücken zwischen den oberen Krallen 34 zu liegen. Dadurch entsteht ein Rasteffekt.

Auf dem Tragblech 33 sind zwei mit je einer Schraubklemme kombinierte Umlenkrollen 36 und 37 gelagert. Die Schraubklemmen bestehen aus je einem gabelförmigen Kern 38, auf den eine gerändelte zylindrische Kappe 39 aufgeschraubt ist. Ein am Kern 38 ansitzender Zapfen bildet die Achse der betreffenden Umlenkrolle und ist mittels je einer Schraube 40 befestigt. Die zum Tragblech 33 senkrechte Anordnung mit der Umlenkrolle 36 ist unmittelbar an der Fläche des Tragblechs festgeschraubt. Der Achszapfen der anderen, zum Tragblech parallelen Anordnung durchsetzt eine vom Tragblech rechtwinklig hochgebogene erste Lagerzunge 41 und ist an einer zweiten Lagerzunge 42 festgeschraubt.

Fig. 6 zeigt, wie die Gummischnur 7 durch die mit der Umlenkrolle 37 verbundene Klemme geführt und durch Festdrehen der Kappe 39 festgeklemmt ist. Durch Lockern der Kappe kann die Gummischnur beliebig nachgezogen und an anderer Stelle wieder festgeklemmt werden. So läßt sich die Zugvorrichtung dem Kraftbedarf genau anpassen. Bei Verwendung für den Daumen wird das Tragblech 33 umgekehrt aufgesteckt, so daß dann die Umlenkrolle 36 vorne ist. In diesem Fall wird dann die Gummischnur mittels der anderen Klemme befestigt.

| | | | |
|---|---|---|---|
| 1 | Holm | 22 | Tragblech |
| 1a | Steg | 23 | Zunge |
| 2 | Quersprosse | 24 | Zunge |
| 3 | Umlenkrolle | 25 | Quersprosse |
| 4 | Distanzröllchen | 26 | Umlenkrolle |
| 5 | Quersprosse | 27 | Umlenkrolle |
| 6 | Umlenkrolle | 28 | Befestigungsdorn |
| 7 | Gummischnur | | |
| 8 | Haftplättchen | 30 | Holm |
| 9 | Wulst | 31 | Welle |
| 10 | Quersteg | 32 | Querprägung |
| 11 | Quersteg | 33 | Tragblech |
| 12 | Hebel | 34 | Kralle, oben |
| 13 | Rolle | 35 | Kralle, unten |
| 14 | Umlenkrolle | 36 | Umlenkrolle |
| 15 | Noppen | 37 | Umlenkrolle |
| 16 | Vertiefung | 38 | Kern |
| 17 | Befestigungsöse | 39 | Kappe |
| 18 | Spiralfeder | 40 | Schraube |
| 19 | Spule | 41 | Lagerzunge |
| 20 | Schnur | 42 | Lagerzunge |
| 21 | Gehäuse | | |

## Patentansprüche

1. Elastische Zugvorrichtung zum Bewegungstraining eines Fingers mit einer an einem Fingerglied anbringbaren Zugschnur (7), einem Feder- und/oder Gummielement als Kraftspeicher und mit wenigstens einer Umlenkrolle (14, 26, 36) für die Zugschnur (7), dadurch gekennzeichnet, daß die Umlenkrolle (14, 26, 36) an einer an einem Schienenverband zu verankernden flachen Basis in deren Endbereich angebracht und mit zur Basisfläche etwa senkrechter Achse gelagert ist.

2. Zugvorrichtung nach Anspruch 1, dadurch gekennzeichnet, daß die Umlenkrolle (14) auf einem Hebel (12) gelagert ist, der an der Basis seitlich schwenkbar und in verschiedenen Stellungen einrastbar (15, 16) angebracht ist.

3. Zugvorrichtung nach Anspruch 1, dadurch gekennzeichnet, daß der Kraftspeicher und/oder die Umlenkrolle (14, 26, 36) auf einem Tragelement (10, 22, 33) angebracht sind und mit diesem eine an der Basis leicht zu befestigende selbständige Baueinheit bilden.

4. Zugvorrichtung nach Anspruch 3, dadurch gekennzeichnet, daß ein flaches Tragelement (22, 33) mit zwei an entgegengesetzten Enden darauf gelagerten Umlenkrollen vorgesehen ist, wobei sich die Achse der einen Rolle (26, 36) etwa senkrecht zu der Tragelementfläche und die Achse der anderen Rolle (27, 37) etwa parallel zu der Tragelementfläche und senkrecht zum Achsabstand erstreckt, und daß das Tragelement wahlweise so auf die Basis aufgesetzt werden kann, daß sich die eine oder die andere Rolle vorn befindet.

5. Zugvorrichtung nach Anspruch 3, dadurch gekennzeichnet, daß an dem Tragelement (33) eine Klemm- (38, 39) oder Einhängevorrichtung (28) für eine elastische Zugschnur (7) vorgesehen ist.

6. Zugvorrichtung nach Anspruch 5, dadurch gekennzeichnet, daß achsgleich mit jeder Umlenkrolle (36, 37) eine Klemme (38) mit einer von Hand zu betätigenden Klemmschraube (39) angeordnet ist.

7. Zugvorrichtung nach einem der vorhergehenden Ansprüche, dadurch gekennzeichnet, daß die Basis einen U-förmig gebogenen Draht mit zwei etwa parallel zueinander verlaufenden, die Schenkel bildenden Holmen (30) umfaßt und daß das Tragelement (33) auf die freien Enden der Holme in deren Längsrichtung aufsteckbar ausgebildet ist.

8. Zugvorrichtung nach einem der vorhergehenden Ansprüche, dadurch gekennzeichnet, daß Rastmittel (32, 34, 35) an den zusammensteckbaren Teilen vorgesehen sind.

9. Zugvorrichtung nach einem der vorhergehenden Ansprüche, dadurch gekennzeichnet, daß am Ende der Zugschnur (7) ein auf einen Fingernagel aufklebbares Haftelement (8) angebracht ist.

## Claims

1. Elastic pulling device for the movement training of a finger, comprising a pulling cord (7) that can be attached to a finger phalanx, a spring element and/or rubber element as energy reservoir and at least one guide roller (14, 26, 36) for the pulling cord (7), characterized in that the guide roller (14, 26, 36) is mounted on a flat base to be anchored on a splint plaster, in the end region thereof, and is journalled with its axis generally perpendicular to the base surface.

2. Pulling device according to Claim 1, characterized in that the guide roller (14) is journalled on a lever (12), which is mounted pivotal laterally on the base and can be engaged in various positions (15, 16).

3. Pulling device according to Claim 1, characterized in that the energy reservoir and/or the guide roller (14, 26, 36) are mounted on a support element (10, 22, 33) and form, with this element, an independent unit that can be easily fixed to the base.

4. Pulling device according to Claim 3, characterized in that a flat support element (22, 33) having two guide rollers journalled on opposite ends thereof is provided, the axis of the one roller (26, 36) being generally perpendicular to the support element surface and the axis of the other roller (27, 37) generally parallel to the support element surface and perpendicular to the distance between the axes, and that the support element can be seated on the base as desired in such a way that either the one or the other roller is at the front.

5. Pulling device according to Claim 3, characterized in that a clamping device (38, 39) or hooking device (28) for an elastic pulling cord (7) is provided on the support element (33).

6. Pulling device according to Claim 5, characterized in that a clamp (38) having a clamping screw (39) to be operated by hand is disposed coaxially with each guide roller (36, 37).

7. Pulling device according to one of the preceding Claims, characterized in that the base comprises a wire bent to a U-shape and having two generally parallel stringers (30) forming the arms, and that the support element (33) is constructed to be pushed on to the free ends of the stringers in their longitudinal direction.

8. Pulling device according to one of the preceding Claims, characterized in that detent means (32, 34, 35) are provided on the parts that can be pushed onto one another.

9. Pulling device according to one of the preceding Claims, characterized in that, at the end of the pulling cord (7), a bonding element (8) that can be glued to a fingernail is mounted.

## Revendications

1. Dispositif de tirage élastique pour l'entraînement en mouvement d'un doigt comportant une corde de tirage (7) pouvant être fixée à une phalange du doigt, un élément élastique et/ou en caoutchouc comme accumulateur d'énergie et au moins un rouleau de renvoi (14,26,36) pour la corde de tirage (7),
caractérisé en ce que le rouleau de renvoi (14,26,36) est agencé dans la zone extrême d'une base plane à ancrer à un dispositif à rail et est monté avec un axe a peu près perpendiculaire à la face de la base.

2. Dispositif de tirage selon la revendication 1,
caractérisé en ce que le rouleau de renvoi (14) est monté sur un levier (12) qui est monté de façon pivotante latéralement à la base et de façon à pouvoir être encliqueté dans différentes positions (15,16).

3. Dispositif de tirage selon la revendication 1,
caractérisé en ce que l'accumulateur d'énergie et/ou le rouleau de renvoi (14,26,36) sont agencés sur un élément porteur (10,22,33) et forment avec celui-ci une unité de montage indépendante pouvant être fixée facilement sur la base.

4. Dispositif de tirage selon la revendication 3,
caractérisé en ce que l'on prévoit un élément porteur plat (22,33) comportant deux rouleaux de renvoi montés sur celui-ci à des extrémités opposées, l'axe de l'un des rouleaux (26,36) s'étendant à peu près perpendiculairement à la surface de l'élément porteur et l'axe de l'autre rouleau (27,37) s'étendant à peu près parallèlement à la surface de l'élément porteur et perpendiculairement à l'écartement des axes, et en ce que l'élément porteur peut être monté au choix sur la base de sorte que l'un ou l'autre des rouleaux se trouve devant.

5. Dispositif de tirage selon la revendication 3,
caractérisé en ce que l'on prévoit sur l'élément porteur (33) un dispositif de serrage (38,39) ou un dispositif d'accrochage (28) pour une corde de tirage élastique (7).

6. Dispositif de tirage selon la revendication 5,
caractérisé en ce que de façon coaxiale à chaque rouleau de renvoi (36,37) est agencé un serre-fil (38) comportant une vis de serrage (39) à actionner manuellement.

7. Dispositif de tirage selon l'une des revendications précédentes,
caractérisé en ce que la base entoure un fil cintré en forme de U comportant deux brins (30) s'étendant à peu près parallèlement l'un par rapport à l'autre et formant les coudes, et en ce que l'élément porteur (33) est réalisé de façon à pouvoir être monté sur les extrémité libres des brins dans leur direction longitudinale.

8. Dispositif de tirage selon l'une des revendications précédentes,
caractérisé en ce que des moyens à crans (32,34,35) sont prévus sur les éléments pouvant être montés ensemble.

9. Dispositif de tirage selon l'une des revendications précédentes,
caractérisé en ce qu'à l'extrémité de la corde de tirage (7) est agencé un élément de fixation (8) pouvant être collé sur un ongle d'un doigt.
